# FASCICULE DE BREVET EUROPEEN

(11) **EP 0 702 587 B1**
(45) Date de publication et mention de la délivrance du brevet: **14.01.1998**
(21) Numéro de dépôt: 94918409.7
(22) Date de dépôt: 06.06.1994
(51) Int. Cl.: A63F 3/06

(54) **CARTE DE VERIFICATION DE RESULTATS INSCRITS SUR DES CASES D'UNE GRILLE D'UN BULLETIN**
KARTE ZUR KONTROLLE DER RESULTATE AUFGENOMMEN IN DEN ABTEILUNGEN EINER SPIELCOUPONKARTE
CARD FOR CONTROLLING RESULTS RECORDED IN THE COMPARTMENTS OF A GAMES COUPON GRID

(30) Priorité: 07.06.1993 FR 9306770
(43) Date de publication de la demande: 27.03.1996
(73) Titulaire: Jacqueline, Patrick, F-36200 Argenton-sur-Creuse (FR)
(72) Inventeur: Jacqueline, Patrick, F-36200 Argenton-sur-Creuse (FR)
(74) Mandataire: Ilgart, Jean-Christophe
(86) Numéro de dépôt international: FR9400664
(87) Numéro de publication internationale: WO9428988

(56) Documents cités:
- DE-A- 2 721 986
- DE-A- 2 942 399
- DE-A- 3 625 489
- FR-A- 2 371 942
- FR-A- 2 449 932

## Description

L'invention concerne une carte de vérification de résultats inscrits sur des cases d'une grille d'un bulletin de paris ou de jeux de hasard.

Une demande antérieure du même inventeur (n° 92 08376 en France, encore à publier ; cf. Aussi DE-A-3625489) décrit une telle carte, composée de deux feuilles superposées, l'une étant adhésive à l'autre, dont la feuille inférieure est transparente et la feuille supérieure, opaque, est formée de parcelles détachables séparément. Les parcelles sont regroupées en un réseau superposable aux cases de la grille imprimée sur le bulletin et sur laquelle les résultats ont été cochés ou noircis. Quand les résultats corrects sont connus, il suffit de gratter les parcelles correspondantes par un outil idoine et de placer la carte de contrôle sur le bulletin en faisant que les parcelles se superposent sur les cases associées. On peut tout de suite compter le nombre de cases cochées correctement, c'est-à-dire la qualité du résultat obtenu.

Cette carte comporte quelques inconvénients. On n'a tout d'abord pas toujours sous la main un outil d'enlèvement des parcelles en les grattant ou en les soulevant. Les feuilles inférieures disponibles, aptes à être collées à des feuilles supérieures en papier tout en permettant d'enlever les parcelles sans déchirure, sont en papier siliconé, dont la transparence n'est pas parfaite et contrarie donc la lecture car elle subsiste quand les parcelles sont enlevées. L'inventeur a donc apporté à la carte de contrôle de la demande précédente des perfectionnements qui résolvent ces problèmes, ainsi que d'autres dans les réalisations préférées.

DE-A-2 721 986 décrit une carte de vérification à deux couches superposées dont la couche supérieure porte des parcelles à bords poinçonnés et la couche inférieure peut être transpercée ou détachée par morceaux.

La carte de vérification de l'invention est caractérisée en ce que les parcelles s'étendent sur les deux feuilles et sont délimitées par des bords incisés sur les deux feuilles, et plus seulement sur la feuille supérieure. Il suffit alors de pousser sur chaque parcelle pour la détacher, et sans devoir la gratter, pour percer la carte à cet endroit. La feuille inférieure peut alors sans inconvénient être peu transparente ou même complètement opaque.

L'imagination de l'inventeur a permis de trouver plusieurs situations où les bords incisés se prêtent à un enlèvement facile des parcelles tout en offrant une résistance ou une adhérence suffisante des parcelles auparavant. Il préconise que les bords incisés qui délimitent les parcelles soient continus et que, pour chaque parcelle, le bord incisé qui la délimite sur une feuille soit entouré par le bord incisé qui la délimite sur l'autre feuille, de façon que les bords incisés délimitent une bande.

Il suffit alors de pousser sur la parcelle par la pointe d'un crayon ou d'un stylographe, de préférence du côté où le bord incisé a le plus petit périmètre, pour détacher immédiatement la parcelle par une simple traction de l'adhésif.

L'invention est définie dans la revendication 1. Des formes de réalisation particulières sont données dans les revendications dépendantes 2 à 8.

On va maintenant décrire l'invention de façon plus détaillée à l'aide des figures suivantes annexées à titre illustratif et non limitatif :
- la figure 1 représente une vue d'une première réalisation de l'invention,
- la figure 1A représente un détail de modification possible de cette réalisation,
- et la figure 2 illustre un exemple d'une grille de bulletin de résultats.

On a représenté sur la figure 2 une grille 1 de Loto, composée de quarante-neuf cases portant les numéros 1 à 49 et répartis en cinq colonnes et dix rangées. La case du coin supérieure gauche n'est pas affectée au jeu mais porte un numéro d'indexage 100 de la grille. Cette représentation schématique n'est pas exhaustive car chaque Loto National a une dispositif numérique qui lui est propre (linéaire, en forme de carré, de rectangle, ...). La carte de vérification sera adaptée au bulletin auquel elle est destinée, et qui peut concerner d'autres jeux. Une carte de vérification de l'invention, désignée par la référence 2 et illustrée à la figure 1, est composée d'une feuille inférieure 3 ou dorsale de papier siliconé, sulfureux ou autre et d'une feuille supérieure 4 ou frontale de matière synthétique (par exemple en polyéthylène) ou d'un papier ordinaire quelconque, collée sur la feuille précédente par un film d'adhésif suffisamment enlevable 5. La réalisation choisie par l'inventeur associe une feuille inférieure 3 de papier fort (Kraft) mat et une feuille supérieure 4 de papier vélin satiné, afin d'associer la résistance et une belle apparence. L'adhésif est une cire solide. La carte de vérification 2 porte un réseau de parcelles 6 de même disposition et sensiblement de même surface que les cases de la grille 1, de sorte que chacune des parcelles 6 est superposable à une des cases quand l'alignement est parfait (les échelles de représentation aux figures 1, 2 et 3 sont différentes pour des raisons de clarté). Les parcelles 6 sont repérées par des numéros identiques à ceux des cases qui leur sont associées, sauf la parcelle du coin supérieur gauche (référencée par 60) qui reste vierge. La carte de vérification 2 peut être en réalité plus grande qu'il n'est représenté et complétée par une surface décorée d'un dessin, d'un message publicitaire, d'une marque ou d'un autre signe. Il est encore possible que les cartes de vérification 2 soient vendues par lots sur un carnet à souches où elles seront regroupées en plusieurs feuillets et unies entre elles par des dentelures semblables à celles des timbres-poste ou prédécoupées sur un ou plusieurs côtés suivant leur conditionnement.

Chaque parcelle 6 est délimitée par un bord incisé 7 opéré à travers la feuille inférieure 3 et par un second bord incisé 8 sur la feuille supérieure 4. Les bords incisés 7 et 8 sont tous les deux rectangulaires et le premier entoure le second en délimitant une bande 9 continue. Les bords incisés 7 et 8 sont ici complètement continus et séparent donc complètement les parcelles 6 du reste de chaque feuille 3 ou 4, mais il pourrait être possible, pour obtenir un meilleur accrochage des parcelles 6 au reste de la carte de contrôle 2, de se contenter de bords incisés 7 et 8 qui ne seraient que sensiblement continus, c'est-à-dire que les feuilles 3 et 4 seraient épargnées par l'outil d'incision en quelques-uns de leurs points, par exemple aux coins des parcelles, créant ainsi des points ou surfaces d'attache. Les bords 8 sont de préférence individuels, tandis que les bords 7 sont de préférence communs aux parcelles de la feuille inférieure.

Les parcelles 6 sont détachées en les poussant perpendiculairement à la carte de contrôle 2 depuis la surface de la feuille supérieure 4 : l'adhésif situé aux bandes 9 est soumis à de la traction et rompu. On enlève donc les parcelles 6 correspondant aux résultats corrects du jeu pour vérifier son choix, et on enlève également la parcelle vierge 60 pour créer un évidement à son endroit et faciliter la superposition de la carte de vérification 2 sur la grille 1, si cette case vierge n'a pas été enlevée préalablement par le constructeur, en cherchant à lire le numéro d'indexage.

Cette réalisation est la préférée, car elle possède au mieux les avantages de l'invention sur d'autres conceptions de cartes de vérification. En particulier, l'adhérence réversible des feuilles 3 et 4 combinée à des bords 7 et 8 totalement incisés permet de connaître avec une grande précision la force nécessaire pour détacher les parcelles 6, qui ne dépend que de la résistance de l'adhésif à la traction et de la surface des bandes 9. Presque toutes les cartes connues ne comprennent qu'une feuille et des parcelles délimitées par des bords poinçonnées ou dentelés : il faut déchirer le papier entre les trous de poinçonnage pour ôter les parcelles, ce qui est plus difficile à faire adroitement et rapidement, et laisse un aspect dentelé et peu net aux bords.

Une variante possible est représentée sur la figures 1A. Les bords incisés 7A et 8A se recouvrent partiellement sur deux côtés opposés des rectangles qu'ils forment, de sorte que la surface de séparation des bords incisés 7A et 8A est formée de deux bandes linéaires et parallèles 9A au lieu d'être une bande 9 continue.

Dans toutes ces réalisations, les bords incisés 7 de la feuille inférieure 3 entourent les bords incisés 8 de la feuille supérieure 4. Cette disposition n'est pas obligatoire mais présente cependant l'avantage de ne jamais dénuder une feuille inférieure 3 siliconée ou analogue dont l'aspect est moins agréable à cause de sa couleur jaunâtre. Si on néglige cette considération, on peut choisir d'autres dispositions, par exemple en intervertissant les positions des bords incisés.

Il est également possible d'inscrire les numéros d'identification des parcelles 6 sur la face opposée de la carte de contrôle, c'est-à-dire sur la feuille inférieure 3, s'il est préférable de détacher les parcelles 6 en poussant de cette face.

On peut encore, comme dans le brevet antérieur déjà mentionné, choisir la disposition des parcelles 6 sur les feuilles 3 et 4 pour que leur superposition sur les cases de la grille 1 soit produite en faisant coïncider des repères tracés ou dessinés sur la grille 1 et la case 2, en plus de la parcelle vierge 60. Ces repères sont avantageusement des repères linéaires tels que des lignes ou un cadre sur la grille 1, ou plus avantageusement encore des bords extérieurs de la grille 1 et de la carte 2. Il suffit alors de faire glisser la carte 2 sur la grille 1 jusqu'à ce que leurs bords à superposer touchent le bout des doigts de l'utilisateur. L'idéal est dans ces conditions atteint si la grille 1 et la carte 2 ont les mêmes dimensions extérieures.

## Revendications

1. Carte de vérification (2) de résultats définis en cochant ou noircissant des cases d'une grille (1) imprimée sur un bulletin de résultats, composée de deux feuilles superposées (3, 4) dont l'une est rendue adhésive à l'autre de façon réversible, la carte (2) étant globalement opaque et formée de parcelles détachables séparément et superposables aux cases respectives de la grille, caractérisée en ce que les parcelles s'étendent sur les deux feuilles (3, 4) et sont délimitées par des bords incisés (7, 8,) sur les deux feuilles (3, 4) et les bords incisés de chaque parcelle sont tous deux continus (7, 8) ou sensiblement continus, l'un entourant l'autre sur au moins une partie de son périmètre et recouvrant l'autre sur un éventuel reste du périmètre.

2. Carte de vérification de résultats suivant la revendication 1, caractérisée en ce que les bords incisés (7, 8) délimitent une bande continue (9).

3. Carte de vérification de résultats suivant la revendication 1, où la feuille inférieure (3) est en papier fort et la feuille supérieure (4) est en papier vélin, caractérisée en ce que les bords incisés (7) entourant les autres (8) sont situés sur la feuille inférieure (3).

4. Carte de vérification de résultats suivant la revendication 1, où la feuille supérieure (4) est en papier siliconé et la feuille inférieure (3) est en papier vélin, caractérisée en ce que les bords incisés (8) entourant les autres bords (7) sont situés sur la feuille supérieure.

5. Carte de vérification de résultats suivant la revendication 1, caractérisée en ce que des signes d'identification des parcelles sont inscrits sur au moins l'une des deux feuilles.

6. Carte de vérification de résultats suivant la revendication 1, caractérisée en ce qu'elle porte un repère (60) pour la superposer correctement au bulletin.

7. Carte de vérification de résultats suivant la revendication 6, caractérisée en ce que le repère est un évidement pouvant provenir de l'enlèvement d'une des parcelles (60) et devant être superposé à une case d'indexage (100) de la grille (1).

8. Carte de vérification de résultats suivant la revendication 1, caractérisée en ce qu'elle comprend un bord extérieur à superposer à un bord extérieur de la grille pour superposer les parcelles (6) aux cases de la grille.

## Claims

1. Card for controlling (2) results, which have been defined by marking or blackening of the spaces of a grid (1) printed on a result-form, which consists of two superposed sheets (3,4), one adhering to the other in a reversible way , the card (2) is entirely opaque and made up of separately detachable spaces which can be superposed on the respective spaces of the grid, characterised in that the spaces extend on the two sheets (3,4) and that they are delimited by the incised edges (7,8) on both joined (7,8) or only just, one of them surrounds the other on at least part of its perimeter and covers the other on the remainder of its perimeter if any.

2. Card for controlling results following the claim 1, characterised in that the incised edges (7,8) delimit a joined strip (9).

3. Card for controlling results following the claim 1, on which the lower sheet (3) is made out of strong paper and the upper one (4) is made out of vellum, characterised in that the incised edges (7) surrounding the others (8) which are situated on the lower sheet (3).

4. Card for controlling results following the claim 1, on which the upper sheet (4) is made out of silicone paper and the lower one is made out of vellum (3), characterised in that the incised edges (8) surrounding the others (7) which are situated on the upper sheet.

5. Card for controlling results following the claim 1, characterised in that the identification signs of the spaces which are inscribed on at least one of the two sheets.

6. Card for controlling results following the claim 1, characterised in that a mark (60) which makes it possible to superpose it correctly on the form.

7. Card for controlling results following the claim 6, characterised in that a hollow mark which can be made from the removal of one of the spaces (60) and must be superposed on an index-space (100) on grid(1).

8. Card for controlling results following the claim 1, characterised in that an exterior edge to be superposed on an exterior edge of the grid which enables to superpose the spaces (6) on the spaces of the grid.

## Patentansprüche

1. Karte zur Kontrolle (2) von Resultaten, die durch Ankreuzen oder Ausschwärzen von Feldern eines Gitters (1), das auf einem Ergebnisschein aufgedruckt ist, bestimmt werden Diese Karte besteht aus zwei übereinanderliegenden Blättern (3,4) ,beide jederzeit wieder lösbar aufeinanderhaftend Die Karte (2) ist insgesamt undurchsichtig und besteht aus einzeln abnehmbaren Parzellen, die auf die entsprechenden Gitterfelder aufgelegt werden können, sie ist dadurch gekennzeichnet, dass sich diese Parzellen über beide Blätter (3,4) erstrecken und durch eingeschnittene Ränder (7,8) auf beiden Blätter (3,4) begrenzt sind Die eingeschnittenen Ränder einer jeden Parzelle sind beide deckungsgleich (7,8) oder fast deckungsgleich, ein jeder den anderen mindestens zu einem Teil umfassend und ihn auf einem möglicherweise übrigbleibenden Teil seines Umfanges verdeckend.

2. Karte zur Kontrolle von Resultaten entsprechend Anspruch 1, die dadurch gekennzeichnet ist, dass die eingeschnittenen Ränder (7,8) einen zusammenhängenden Streifen (9) abgrenzen.

3. Karte zur Kontrolle von Resultaten entsprechend Anspruch 1, deren unteres Blatt (3) aus starkem Papier und das obere Blatt (4) aus Velin-Papier besteht und, die dadurch gekennzeichnet ist, dass sich die eingeschnittenen Ränder (7), die die anderen (8) umfassen, auf dem unteren Blatt (3) befinden.

4. Karte zur Kontrolle von Resultaten entsprechend Anspruch 1, deren oberes Blatt (4) aus Silikonbeschichtetem Papier und das untere Blatt (3) aus Velin-Papier besteht und , die dadurch gekennzeichnetnet ist , dass sich die eingeschnittenen Ränder (8), die die anderen Ränder (7), umfassen, auf dem oberen , Blatt befinden.

5. Karte zur Kontrolle von Resultaten entsprechend Anspruch 1, die dadurch gekennzeichnetnet ist, dass mindestens auf einem der beiden Blätter Erkennungszeichen der Parzellen eingetragen sind.

6. Karte zur Kontrolle von Resultaten entsprechend Anspruch 1, die dadurch gekennzeichnetnet ist, dass sie eine Markierung (60) aufweist, um sie korrekt auf den Spielschein auflegen zu können.

7. Karte zur Kontrolle von Resultaten entsprechend Anspruch 6 , die dadurch gekennzeichnetnet ist, dass die Markierung eine Aushöhlung darstellt, die von der Ablösung einer der Parzellen (60) herrühren kann und auf ein KennFeld (100) des Gitters (1) aufgelegt werden muss.

8. Karte zur Kontrolle von Resultaten entsprechend Anspruch 1, die dadurch gekennzeichnetnet ist, dass sie einen Aussenrand besitzt, der auf einen Aussenrand des Gitters aufzulegen ist, um die Parzellen (6) mit den Feldern des Gitters übereinanderzulegen.
